# EUROPÄISCHE PATENTANMELDUNG

(11) **EP 2 642 054 A2**
(43) Veröffentlichungstag der Anmeldung: **25.09.2013**
(21) Anmeldenummer: 13159192.7
(22) Anmeldetag: 14.03.2013
(51) Int. Cl.: E05D 3/12, E05D 11/10

(54) **Türband für eine verdeckte Anordnung zwischen Türrahmen und Türflügel**

(30) Priorität: 23.03.2012 DE 102012102528
(71) Anmelder: Simonswerk, Gesellschaft mit beschränkter Haftung, 33378 Rheda-Wiedenbrück (DE)
(72) Erfinder: Jasperneite, Björn, 33378 Rheda-Wiedenbrück (DE); Gerards, René, 33378 Rheda-Wiedenbrück (DE); Gorenbacher, Sergei, 33378 Rheda-Wiedenbrück (DE)
(74) Vertreter: Albrecht, Rainer Harald

(57) **Zusammenfassung**

Die Erfindung betrifft ein Türband für eine verdeckte Anordnung zwischen Türrahmen und Türflügel mit einem in einer Ausnehmung in der Schmalseite des Türflügels einsetzbaren Flügelteil (1), einem in einer Ausnehmung des Türrahmens einsetzbaren Rahmenteil (4) und einem Bügel (5), der um ein erstes Drehgelenk (6) am Flügelteil (1) sowie ein zweites Drehgelenk (7) am Rahmenteil (4) drehbar gelagert ist. Ferner ist eine Sperreinrichtung (10) vorgesehen, die bewirkt, dass der Bügel (5) abhängig vom Öffnungswinkel des Türflügels entweder um das erste Drehgelenk (6) oder das zweite Drehgelenk (7) drehbar ist. Erfindungsgemäß weist die Sperreinrichtung (10) zwei federbeaufschlagte Sperrstifte (11, 12) auf, die an dem Bügel (5) axial beweglich angeordnet sind und den Bügel (5) wechselweise mit dem Flügelteil (1) oder dem Rahmenteil (4) verriegeln.

## Beschreibung

Die Erfindung betrifft ein Türband für eine verdeckte Anordnung zwischen Türrahmen und Türflügel mit einem in einer Ausnehmung in der Schmalseite des Türflügels einsetzbaren Flügelteil, einem in einer Ausnehmung im Türrahmen einsetzbaren Rahmenteil und einem Bügel, der um ein erstes Drehgelenk am Flügelteil sowie ein zweites Drehgelenk am Rahmenteil drehbar gelagert ist, wobei eine Sperreinrichtung vorgesehen ist, die bewirkt, dass der Bügel abhängig vom Öffnungswinkel des Türflügels entweder um das erste Drehgelenk oder das zweite Drehgelenk drehbar ist. Das Flügelteil und das Rahmenteil bilden Aufnahmekörper für den Bügel, der bei geschlossener Tür verdeckt zwischen dem Türrahmen und dem Türflügel angeordnet und von außen nicht sichtbar ist.

Ein Türband mit den eingangs beschriebenen Merkmalen ist aus DE 10 2008 027 219 B3 bekannt. Die Sperreinrichtung des bekannten Türbandes besteht aus einer Schalthebelanordnung, die in einer Aussparung des Bügels eingebaut ist und einen Steuerhebel sowie einen Sperrhebel aufweist. Der Steuerhebel und der Sperrhebel sind gelenkig verbunden und drehbar an dem Bügel gelagert. Die Schalthebelanordnung wirkt mit Steuerflächen an dem Flügelteil und dem Rahmenteil zusammen. Die aus einem Bügel und einer mehrgliedrigen Schalthebelanordnung bestehende Konstruktion ist sowohl in fertigungstechnischer als auch in montagetechnischer Hinsicht aufwändig. Die Schalthebelanordnung mit den ihr zugeordneten Flächen unterliegt ferner Verschleiß. Bei einer Dauerbeanspruchung des Türbandes stellt die Schalthebelanordnung eine Störquelle dar.

Aus DE 101 53 778 B4 ist ferner ein Türband für eine verdeckte Anordnung zwischen Türrahmen und Türflügel bekannt, die als Gelenkverbindung zwei durch ein Drehgelenk verbundene Bügel aufweist. Einer der beiden Bügel ist am Flügelteil drehbar gelagert und an dem Rahmenteil verschiebbar geführt. Der andere Bügel ist am Rahmenteil drehbar gelagert und am Flügelteil verschiebbar geführt. Durch die Vielzahl von Teilen, die gelenkig verbunden und mit einem Schiebesitz geführt sind, ist das Türband konstruktiv aufwändig. Die Gelenkverbindungen und Linearführungen wirken sich ferner nachteilig auf die Formstabilität des Türbandes aus.

Der Erfindung liegt die Aufgabe zugrunde, ein Türband für eine verdeckte Anordnung zwischen Türrahmen und Türflügel anzugeben, das aus möglichst wenigen Teilen besteht und sich durch einen einfachen und kompakten Aufbau auszeichnet. Das Türband soll eine Öffnung des Türflügels um bis zu 180° ermöglichen.

Ausgehend von einem Türband mit den eingangs beschriebenen Merkmalen wird die Aufgabe erfindungsgemäß dadurch gelöst, das die Sperreinrichtung zwei federbeaufschlagte Sperrstifte aufweist, die an dem Bügel axial beweglich angeordnet sind und den Bügel wechselweise mit dem Flügelteil oder dem Rahmenteil verriegeln. Die Sperrstifte sind jeweils mit einer Druckfeder vorzugsweise in Führungskanälen des Bügels verschiebbar angeordnet. Die Sperrstifte sind in den Führungskanälen geschützt untergebracht und unterliegen keiner besonderen Beanspruchung. Die Führungskanäle innerhalb des Bügels schwächen den Bügel nicht. Dieser kann als formstabiles, einstückiges Schmiede- oder Gussteil ausgebildet werden.

Die Betätigung der Sperrstifte, um den Bügel wechselweise mit dem Flügelteil oder dem Rahmenteil zu verriegeln, wird mechanisch gesteuert. Eine konstruktiv bevorzugte Ausgestaltung des erfindungsgemäßen Türbandes sieht vor, dass das Rahmenteil einen Anschlag zur Begrenzung einer Öffnungsbewegung des Bügels um das zweite Drehgelenk aufweist und dass an dem Anschlag Funktionselemente angeordnet sind, die einen ersten Sperrstift zur Verriegelung und Entriegelung des am Flügelteil angeordneten ersten Drehgelenks in einer Entriegelungsstellung und den zweiten Sperrstift zur Verriegelung und Entriegelung des am Rahmenteil angeordneten zweiten Drehgelenks in einer Verriegelungsstellung fixieren. Der Anschlag definiert die Stelle, bis zu der der Bügel aus einer Türschließstellung heraus um das am Rahmenteil angeordnete Drehgelenk verschwenkbar ist. Der Drehwinkel ist in einem Bereich zwischen 60 und 120° festlegbar. Vorzugsweise ist der Anschlag so angeordnet, dass der Bügel um einen Winkel von etwa 90° um das am Rahmenteil angeordnete Drehgelenk verschwenkbar ist. Während dieser Drehbewegung wird das flügelteilseitige Drehgelenk des Bügels durch den zugeordneten ersten Sperrstift verriegelt, der sich in einer Verriegelungsstellung befindet. Sobald der Bügel den Anschlag erreicht, wird der Bügel durch Betätigung des zweiten Sperrstiftes am Rahmenteil fixiert und wird das am Flügelteil angeordnete Drehgelenk durch Betätigung des ersten Sperrstiftes entriegelt.

Der erste Sperrstift greift in seiner Verriegelungsstellung in eine am Flügelteil vorgesehenen Stiftaufnahme ein und weist an seinem anderen Ende einen Stiftkopf auf, der bei einer Drehbewegung des Bügels um das zweite Drehgelenk gegen ein Funktionselement des Anschlages bewegbar ist. Durch die Relativbewegung des am Anschlag fest angeordneten Funktionselementes und der Drehbewegung des Bügels wird der Sperrstift in seine Entriegelungsstellung überführt.

Der zweite Sperrstift weist einen Stiftkopf auf, der mittels einer Drehbewegung des Bügels um das zweite Drehgelenk mit einem Funktionselement des Anschlages in Kontakt kommt und mit diesem Funktionselement eine formschlüssige Verriegelung des zweiten Drehgelenkes bildet.

Gemäß einer bevorzugten Ausführungsform der Erfindung weist der Bügel zwei durch einen Steg verbundene Arme auf, an deren Ende jeweils eines der beiden Drehgelenke angeordnet ist. Die Sperrstifte sind jeweils mit einer Druckfeder in Führungskanälen verschiebbar angeordnet, die im Steg des Bügels angeordnet sind und sich senkrecht zur Drehachse der Drehgelenke erstrecken. Die Führungskanäle sind an beiden Enden offen, wobei ein Ende der Führungskanäle eine Führungsaufnahme für einen Kopf der Sperrstifte bildet. Der Kopf des Sperrstiftes ist in dieser Führungsaufnahme zwischen einer Verriegelungsstellung und einer Entriegelungsstellung verschiebbar geführt.

Das Rahmenteil ist zweckmäßig einstückig und weist einen als Steg ausgebildeten Anschlag zur Begrenzung einer Öffnungsbewegung des Bügels um das zweite Drehgelenk auf. Das Rahmenteil kann insbesondere als Gussteil ausgebildet sein.

In einer weiteren Ausgestaltung lehrt die Erfindung, dass das Rahmenteil und das Flügelteil jeweils vertikal und/oder horizontal verstellbar in einem Träger angeordnet sind, der an dem Türrahmen bzw. Türflügel befestigbar ist. Durch Relativverstellung zwischen dem Träger einerseits und dem Rahmenteil oder Flügelteil andererseits kann die Ausrichtung des Türflügels relativ zum Türrahmen in bis zu drei Raumachsen korrigiert werden.

Im Folgenden wird die Erfindung anhand einer lediglich ein Ausführungsbeispiel darstellenden Zeichnung erläutert. Es zeigen schematisch:
- Fig. 1: Ein Türband für eine verdeckte Anordnung zwischen Türrahmen und Türflügel,
- Fig. 2a bis c: eine Querschnittszeichnung des Türbands in einer Schließstellung, einem Öffnungswinkel von 90° sowie einem Öffnungswinkel von 180°,
- Fig. 3a bis 3c: einen Schnitt durch das Türband in der Schnittebene A-A der Fig. 1, für die in den Fig. 2a bis 2c dargestellten Funktionsstellungen,
- Fig. 4a bis 4c: einen Schnitt durch das Türband in der Schnittebene B-B aus Fig. 1, für die in den Fig. 2a bis 2c dargestellten Funktionsstellungen,
- Fig. 5: eine perspektivische Darstellung eines Bügels des in Fig. 1 dargestellten Türbandes,
- Fig. 6: die in Fig. 2b dargestellte Funktionsstellung des Türbandes in einer perspektivischen Darstellung,
- Fig. 7: die in Fig. 2c dargestellte Funktionsstellung des Türbandes in einer perspektivischen Darstellung,
- Fig. 8a und 8b: eine Frontansicht sowie eine Seitenansicht eines Flügelteils des in Fig. 1 dargestellten Türbandes,
- Fig. 9a und 9b: eine frontseitige Ansicht sowie eine Seitenansicht eines Rahmenteils des in Fig. 1 dargestellten Türbandes.

Zum grundsätzlichen Aufbau des in den Figuren dargestellten Türbandes gehören ein Flügelteil 1, das in einer Ausnehmung in der Schmalseite eines Türflügels 2 einsetzbar ist, ein in einer Ausnehmung des Türrahmens 3 einsetzbares Rahmenteil 4 sowie ein Bügel 5, der um ein erstes Drehgelenk 6 am Flügelteil 1 sowie um ein zweites Drehgelenk 7 am Rahmenteil 4 drehbar gelagert ist. Das Flügelteil 1 und das Rahmenteil 4 bilden Aufnahmekörper für den Bügel 5, der bei geschlossener Tür verdeckt zwischen dem Türrahmen 3 und dem Türflügel 2 angeordnet und von außen nicht sichtbar ist. Das Rahmenteil 4 und das Flügelteil 1 sind jeweils vertikal und/oder horizontal verstellbar in einem Träger 8, 9 angeordnet, der an dem Türrahmen 3 bzw. dem Türflügel 2 befestigbar ist. Durch Relativverstellung zwischen dem Träger 8, 9 einerseits und dem Rahmenteil 4 oder Flügelteil 1 andererseits kann die Position des Türflügels in drei Raumachsen eingestellt werden.

Das Türband weist eine Sperreinrichtung 10 auf, die bewirkt, dass der Bügel 5 abhängig vom Öffnungswinkel des Türflügels 2 entweder um das erste Drehgelenk 6 oder das zweite Drehgelenk 7 drehbar ist. Die Sperreinrichtung 10 besteht aus zwei federbeaufschlagten Sperrstiften 11, 12, die jeweils mit einer Druckfeder 13 in Führungskanälen 14, 15 des Bügels 5 verschiebbar angeordnet sind und den Bügel 5 wechselweise mit dem Flügelteil 1 oder dem Rahmenteil 4 verriegeln.

Der Bügel 5 weist gemäß der Darstellung in Fig. 5 zwei durch einen Steg 16 verbundene Arme 17, 18 auf, an deren Ende jeweils eines der beiden Drehgelenke 6, 7 angeordnet ist. Im Steg 16 des Bügels 5 sind die Führungskanäle 14, 15 für die Sperrstifte 11, 12 angeordnet. Sie erstrecken sich senkrecht zur Drehachse der Drehgelenke 6, 7 über die gesamte Breite des Bügels 5 und sind an den Außenflächen offen. Die Sperrstifte 11, 12 weisen jeweils einen Stiftkopf 19 auf, der in einer Führungsaufnahme 20 des Bügels 5 zwischen einer Verriegelungsstellung und einer Entriegelungsstellung verschiebbar geführt ist. Das dem Stiftkopf 19 gegenüberliegende Stiftende steht jeweils in einer Funktionsstellung des Sperrstiftes an der Außenfläche des Bügels 5 vor und ist in der anderen Funktionsstellung des Sperrstiftes vom Führungskanal 14, 15 umschlossen. Der Bügel 5 kann als Schmiede- oder Gussteil ausgebildet sein.

Das Rahmenteil 4 weist einen Anschlag 21 zur Begrenzung einer Öffnungsbewegung des Bügels 5 um das zweite Drehgelenk 7 auf. Der Anschlag 21 kann insbesondere als Steg ausgebildet und gemäß der Darstellung in den Fig. 6 und 7 einstückig mit dem Rahmenteil 4 verbunden sein. Das Rahmenteil 4 einschließlich des Anschlages 21 kann insbesondere aus einem Gussteil bestehen. An dem Anschlag 21 sind Funktionselemente angeordnet, die einen ersten Sperrstift 11 zur Verriegelung und Entriegelung des am Flügelteil 1 angeordneten ersten Drehgelenks 6 in einer Entriegelungsstellung und einen zweiten Sperrstift 12 zur Verriegelung und Entriegelung des am Rahmenteil 4 angeordneten zweiten Drehgelenks 7 in einer Verriegelungsstellung fixieren. Die Funktionselemente sind als Steuerflächen und/oder vorstehenden Zapfen ausgebildet. Die Funktionsweise der Sperreinrichtung 10 wird im Folgenden anhand der Fig. 2a bis 2c in Verbindung mit den Schnittdarstellungen der Fig. 3a bis 3c und Fig. 4a bis 4c erläutert.

In der in Fig. 2a und 3a dargestellten Schließstellung des Türbandes greift der erste Sperrstift 11 mit einem an der Außenfläche des Bügels vorstehenden Stiftende in eine Stiftaufnahme 22 des Flügelteils 1 ein, so dass der Bügel 5 formschlüssig mit dem Flügelteil 1 verbunden ist. Dies ist die Verriegelungsstellung des ersten Sperrstiftes 11. An seinem anderen Ende weist der Sperrstift 11 einen Stiftkopf 19 auf, der bei einer Drehbewegung des Bügels 5 um das zweite Drehgelenk 7 gegen ein Funktionselement 23 des Anschlages 21 bewegbar ist. Diese Position ist in den Fig. 2b und 3b dargestellt. Das Funktionselement 23 besteht aus einer Anschlagfläche, gegen die der Stiftkopf 19 mittels einer Drehbewegung des Flügelteils 1 um das rahmenseitige zweite Drehgelenk 7 bewegbar ist. Durch die Relativbewegung des am Anschlag 21 fest angeordneten Funktionselementes 23 und der Bewegung des Bügels 5 wird der erste Sperrstift 11 in seine Entriegelungsstellung überführt, die in Fig. 2b bzw. Fig. 3b dargestellt ist. Das Stiftende des ersten Sperrstiftes 11 wird bei der Überführung aus der Verriegelungsstellung in die Entriegelungsstellung aus der Stiftaufnahme 22 ausgezogen und nimmt dann die in Fig. 2b bzw. Fig. 3b dargestellte Funktionsstellung ein. In der Entriegelungsstellung ist das Flügelteil 1 um das am Flügelteil 1 angeordnete erste Drehgelenk 6 verdrehbar und kann weiter in die in Fig. 2c bzw. 3c dargestellte Öffnungsstellung verschwenkt werden.

Aus den Fig. 4a und 4b ist ersichtlich, das der zweite Sperrstift 12 einen Stiftkopf 19 aufweist, der mittels einer Drehbewegung des Bügels 5 um das zweite Drehgelenk 7 mit einem Funktionselement 24 des Anschlages 21 in Kontakt kommt und mit diesem Funktionselement 24 eine formschlüssige Verriegelung des zweiten Drehgelenks 7 bildet. Das Funktionselement 24 besteht aus einem vorstehenden Zapfen, der mit einer Zapfenaufnahme 25 des Stiftkopfes eine formschlüssige Verbindung eingeht. Das Zusammenführen des zapfenförmigen Funktionselementes 24 und des Stiftkopfes 19 ist in den Fig. 6 und 7 dargestellt. Die Fig. 6 zeigt die Annäherung des Stiftkopfes 19 an das zapfenförmige Funktionselement 24 des Anschlages 21 bei einer Drehbewegung des Türflügels 2 kurz vor Erreichen der in Fig. 4b dargestellten Funktionsstellung. Durch eine weitere Drehung des Türflügels 2 ergibt sich die in Fig. 7 dargestellte Formschlussverbindung zwischen dem zapfenförmigen Funktionselement 24 und dem Stiftkopf 19. Das zapfenförmige Funktionselement 24 greift in die Zapfenaufnahme 25 des Stiftkopfes 19 ein. Die Zapfenaufnahme 25 umschließt den Zapfen über einen Winkel von mehr als 180°. Dadurch ist der Bügel 5 an dem Anschlag 21 fixiert und das rahmenseitige zweite Drehgelenk 7 in der zugeordneten Verriegelungsstellung fixiert, so dass das Flügelteil 1 nur noch um das flügelteilseitige erste Drehgelenk 6 weiter verdrehbar ist.

Die Sperrstifte 11,12 sind in den Führungskanälen 14, 15 des Bügels 5 geschützt untergebracht und unterliegen keiner besonderen Beanspruchung. Der Bügel kann als Schmiede- oder Gussteil ausgebildet werden und ist in der Lage, große Biegekräfte aufzunehmen. Das Türband weist nur zwei Drehgelenke 6, 7 auf. Auch dies trägt zu einer großen Formstabilität des Türbandes bei.

In den Ausführungsbeispielen ist der Anschlag 21 so positioniert, dass die Schaltung der Sperrstifte 11, 12 bei einem Öffnungswinkel von etwa 90° folgt. Im Rahmen der Erfindung liegt es, den Öffnungswinkel, bei dem die Sperrstifte 11, 12 zwischen einer Entriegelungsstellung und Verriegelungsstellung geschaltet werden, in einem Drehwinkelbereich zwischen 60° und 120° festzulegen.

## Patentansprüche

1. Türband für eine verdeckte Anordnung zwischen Türrahmen und Türflügel mit
einem in einer Ausnehmung in der Schmalseite des Türflügels (2) einsetzbaren Flügelteil (1),
einem in einer Ausnehmung im Türrahmen (3) einsetzbaren Rahmenteil (4) und
einem Bügel (5), der um ein erstes Drehgelenk (6) am Flügelteil (1) sowie ein zweites Drehgelenk (7) am Rahmenteil (4) drehbar gelagert ist,
wobei eine Sperreinrichtung (10) vorgesehen ist, die bewirkt, dass der Bügel (5) abhängig vom Öffnungswinkel des Türflügels (2) entweder um das erste Drehgelenk (6) oder das zweite Drehgelenk (7) drehbar ist, **dadurch gekennzeichnet, dass** die Sperreinrichtung (10) zwei federbeaufschlagte Sperrstifte (11, 12) aufweist, die an dem Bügel (5) axial beweglich angeordnet sind und den Bügel (5) wechselweise mit dem Flügelteil (1) oder dem Rahmenteil (4) verriegeln.

2. Türband nach Anspruch 1, **dadurch gekennzeichnet, dass** das Rahmenteil (4) einen Anschlag (21) zur Begrenzung einer Öffnungsbewegung des Bügels (5) um das zweite Drehgelenk (7) aufweist und dass an dem Anschlag (21) Funktionselemente (23, 24) angeordnet sind, die einen ersten Sperrstift (11) zur Verriegelung und Entriegelung des am Flügelteil (1) angeordneten ersten Drehgelenks (6) in einer Entriegelungsstellung und einen zweiten Sperrstift (12) zur Verriegelung und Entriegelung des am Rahmenteil (4) angeordneten zweiten Drehgelenks (7) in einer Verriegelungsstellung fixieren.

3. Türband nach Anspruch 2, **dadurch gekennzeichnet, dass** der erste Sperrstift (11) in seiner Verriegelungsstellung in eine am Flügelteil (1) vorgesehenen Stiftaufnahme (22) eingreift und an seinem anderen Ende einen Stiftkopf (19) aufweist, der bei einer Drehbewegung des Bügels (5) um das zweite Drehgelenk (7) gegen ein Funktionselement (23) des Anschlages (21), welches den Sperrstift (11) in seine Entriegelungsstellung überführt, bewegbar ist.

4. Türband nach Anspruch 2 oder 3, **dadurch gekennzeichnet, dass** der zweite Sperrstift (12) einen Stiftkopf (19) aufweist, der mittels einer Drehbewegung des Bügels (5) um das zweite Drehgelenk (7) mit einem Funktionselement (24) des Anschlages (21) in Kontakt kommt und mit diesem Funktionselement (24) eine formschlüssige Verrieglung des zweiten Drehgelenks (7) bildet.

5. Türband nach einem der Ansprüche 1 bis 4, **dadurch gekennzeichnet, dass** die Sperrstifte (11,12) jeweils mit einer Druckfeder (13) in Führungskanälen (14, 15) des Bügels (5) verschiebbar angeordnet sind.

6. Türband nach Anspruch 5, **dadurch gekennzeichnet, dass** der Bügel (5) zwei durch einen Steg (16) verbundene Arme (17, 18) aufweist, an deren Ende jeweils eines der beiden Drehgelenke (6, 7) angeordnet ist, und dass die Führungskanäle (14, 15) für die Sperrstifte (11, 12) im Steg (16) des Bügels (5) angeordnet sind und sich senkrecht zur Drehachse der Drehgelenke (6, 7) erstrecken.

7. Türband nach einem der Ansprüche 1 bis 6, **dadurch gekennzeichnet, dass** die Sperrstifte (11, 12) einen Kopf (19) aufweisen, der in einer Führungsaufnahme (20) des Bügels (5) zwischen einer Verriegelungsstellung und einer Entriegelungsstellung verschiebbar geführt ist.

8. Türband nach einem der Ansprüche 1 bis 7, **dadurch gekennzeichnet, dass** der Bügel (5) als einstückiges Schmiede- oder Gussteil ausgebildet ist.

9. Türband nach einem der Ansprüche 1 bis 8, **dadurch gekennzeichnet, dass** das Rahmenteil (4) einstückig und der Anschlag (21) als Steg ausgebildet ist.

10. Türband nach einem der Ansprüche 1 bis 9, **dadurch gekennzeichnet, dass** das Rahmenteil (4) und das Flügelteil (1) jeweils vertikal und/oder horizontal verstellbar in einem Träger (8, 9) angeordnet sind, der an dem Türrahmen (3) bzw. Türflügel (2) befestigbar ist.
